# EUROPÄISCHE PATENTSCHRIFT

(11) **EP 1 395 509 B1**
(45) Veröffentlichungstag und Bekanntmachung des Hinweises auf die Patenterteilung: **25.07.2007**
(21) Anmeldenummer: 02778876.9
(22) Anmeldetag: 31.05.2002
(51) Int. Cl.: B65H 23/32

(54) **VERFAHREN UND VORRICHTUNG ZUM UMLENKEN VON BÄNDERN**
METHOD AND DEVICE FOR TURNING STRIPS
PROCEDE ET DISPOSITIF POUR RETOURNER DES BANDES

(30) Priorität: 13.06.2001 DE 10128576
(43) Veröffentlichungstag der Anmeldung: 10.03.2004
(73) Patentinhaber: SMS Demag Aktiengesellschaft, 40237 Düsseldorf (DE)
(72) Erfinder: RICHERT, Withold, 41836 Hückelhoven (DE); BÜNTEN, Rolf, 52074 Aachen (DE)
(74) Vertreter: Klüppel, Walter
(86) Internationale Anmeldenummer: PCT/EP2002/006007
(87) Internationale Veröffentlichungsnummer: WO 2002/100749

(56) Entgegenhaltungen:
- DE-A- 3 827 864
- DE-B- 1 090 621
- US-A- 3 583 621
- PATENT ABSTRACTS OF JAPAN vol. 1998, no. 01, 30. Januar 1998 (1998-01-30) & JP 09 227000 A (KAWASAKI STEEL CORP), 2. September 1997 (1997-09-02)
- PATENT ABSTRACTS OF JAPAN vol. 2002, no. 02, 2. April 2002 (2002-04-02) & JP 2001 302049 A (NIPPON STEEL CORP), 31. Oktober 2001 (2001-10-31)

## Beschreibung

Die Erfindung betrifft eine Vorrichtung zum Umlenken und Umorientieren der Laufrichtung von Bändern, insbesondere von dünnem Warmband, wobei das Band über zumindest eine Umlenkrolle um einen beliebigen Winkel umlenkbar ist, mittels auf dem Umfang der Umlenkrolle angeordneten Roffenbänken, wobei das Band von den Einzelrollen aufeinanderfolgender Rollenbänke an unterschiedlichen Punkten gestützt wird, wobei die in Bandumlenkrichtung aufeinander folgenden Rollenbänke zueinander so versetzt angeordnet sind, dass die Berührungsflächen ihrer Rollen mit dem Band von Rollenbank um eine Rollenbreite verschoben sind.

Bekannt ist eine Bandumlenkvorrichtung zum Umlenken von Metallbändern, bei der eine drehbare Trommel mit ihrer Achse geneigt zur Laufrichtung des zulaufenden Bandes ausgerichtet ist und das Band auf einer unter einem Steigungswinkel gegenüber dem Umfangsbogen ansteigenden, schraubenförmigen Bahn längs eines Umschlingungsbogens aufnimmt.

Auf dem Trommelmantel sind in Umfangsrichtung nebeneinander und in Achsrichtung der Trommel verschiebbar mehrere Führungsstücke angeordnet, damit das Band entsprechend dem Steigungswinkel und dem Umschlingungsbogen unter dem gewünschten Winkel abgelenkt wird (DE 25 40 714).

Eine Weiterentwicklung wird in der DE 38 27 864 C2 beschrieben. Nach dieser Ausführung werden die Einzelrollen in Rollenleisten gelagert und unter Bildung einer wendelförmig verlaufenden Umlenkfläche parallel und versetzt zueinander auf der Oberfläche des Umlenkzylinders lösbar befestigt.

Die Nachteile dieser bekannten Einrichtung zur Umlenkung und Umrichtung von Bändern bestehen darin, dass durch die dort beschriebenen Anordnungen der Rollen bzw. der Rollenbanken bei abnehmenden Banddicken plastische und elastische Deformationen bei den Bändern hervorgerufen werden.

Das umzulenkende Band hat bei allen Rollenbänken an der gleichen Stelle Kontakt mit den dortigen Rollen. Dies bewirkt, dass es insbesondere bei geringeren Banddicken zu einem Bandplanheitsfehler kommt.

Ein anderer Nachteil besteht darin, dass sich die Rollen bei abnehmender Banddicke im Band abdrücken. Der Abstand zweier benachbarter Rollen auf einer Rollenbank gemäß den bekannten Ausführungen ist durch die Lagerbreite und den Neigungswinkel der Rollen gegen die Trommelachse fest vorgegeben. Eine Veränderung des Abstandes der einzelnen Rollen ist damit nicht möglich.

Das Dokument JP 09227000 A beschreibt eine helix-bandförmige Führungsoberfläche zum Auflegen der Oberflächen von Stahlbändern auf die halbkreisförmige Fläche eines zylindrischen Körpers mit Sprühgas-Auslässen zum Durchdringen von dessen peripheren Wand in gleichmäßigen Abständen. Ein Ende des zylinderförmigen Körpers wird von einem Luftzylinder unterstützt und eine Tragstütze ist an der Unterseite des anderen Endes angeordnet. Bei Betätigung des Luftzylinders wird der Körper in eine Schräglage aus der horizontalen Position versetzt.

Ausgehend vom vorgenannten Stand der Technik liegt der Erfindung die Aufgabe zugrunde, eine Vorrichtung anzugeben, wonach plastische und elastische Deformationen, die insbesondere beim Umlenken und Umrichten dünner Bänder auftreten, verhindert werden.

Die Lösung dieser Aufgabe besteht bei einer Vorrichtung der im Oberbegriff von Anspruch 1 genannten Art darin, dass die Breite der Einzeirollen von Rollenbank zu Rollenbank verschieden ist.

Da das Band von den jeweils auf Lücke zur vorhergehenden Rollenbank angeordneten Rollen der aufeinanderfolgenden Rollenbänke im Zuge der Bandumlenkung über seine gesamte Breite gestützt wird, kommt es zu einer deutlichen Verringerung der Deformation und einer erheblichen Verbesserung der Planheit. Das Band kann nicht mehr, wie bei den bekannten Ausführungen vor allem im bandkantennahen Bereich besonders nachteilig, zwischen zwei benachbarte Rollen einer Rollenbank gezogen werden.

Zweckmäßig ist hierbei, dass die Durchmesser der Einzelrollen einer Rollenbank unterschiedlich sind, und dass vorteilhafterweise die Breite der Einzelrollen unterschiedlich ist.

Nachfolgend wird die Erfindung an einem Ausführungsbeispiel näher erläutert. In den Zeichnungen zeigen:
- Fig. 1: als Einzelheit eine Umlenkrolle mit ein- und auslaufendem Band;
- Fig. 2: die Umlenkrolle nach Fig. 1 von einer Stirnseite her gesehen;
- Fig. 3: als Einzelheit der Umlenkrolle nach Fig. 2 eine Rollenbank in der Draufsicht;
- Fig. 4: die Umlenkrolle nach Fig. 1 In perspektivischer Darstellung mit zusätzlicher Anordnung eines Steuerrollenstandes;
- Fig. 5: in perspektivischer Darstellung die Polygonisation des Bandes um die einzelnen Rollen der aufeinanderfolgenden Rollenbänke;
- Fig. 6: eine zwei aufeinanderfolgende Rollenbänke der Umlenkrolle nach Fig. 2 zeigende Abwicklung;
- Fig. 7: eine Darstellung wie in Fig. 6 mit demgegenüber aber breiteren Rollen.

Wie in der Fig.1 dargestellt, wird ein Band 1 bei einer Umlenkung um 90° unter einem Winkel von 45° zur Längsachse 3 der Umlenkrolle 2 zugeführt und ebenfalls unter 45° wieder abgeführt.

Bei dieser Ausführung umschlingt das Band 1 die Umlenkrolle 2 über den halben Umfang.

Die Rollen 4 werden, angeordnet in Bänken 5, über den vom Band 1 umschlungenen Bereich der Umlenkrolle 2 verteilt.

Fig.2 zeigt eine Anordnung von sieben Rollenbänken 5, die unter einem gleichmäßigen Winkel beabstandet über den halben Umfang der Umlenkrolle 2 angeordnet sind.

Bei einer Umlenkung um 90° erfolgt die Ausrichtung der einzelnen Rollen 4 auf einer Rollenbank 5 unter 45°.

Nach Fig. 3 erfolgt die Abstützung des Bandes 1 durch sechs Rollen 4 ( R1 bis R6 ). Diese sechs Rollen 4 (R1 bis R6) haben den gleichen Durchmesser 6 und die gleiche Breite 7.

Der Abstand 8 von der Mittenbreite der ersten Rolle R1 und der Mittenbreite der sechsten Rolle R6 entspricht der Breite 9 des Bandes. Der rechte und der linke Rand des Bandes 1 liegt somit auf der Mittenachse 10 der Rollen R1 und R6 auf und wird abgestützt.

In Fig. 4 ist zusätzlich ein Steuerrollenstand 11 angeordnet, der zur Festlegung eines gleichbleibenden Zuges auf das Band 1 führt. Erkennbar ist die Abstützung des Randes vom Band 1 durch die Rolle 4, die nur auf einer Hälfte von dem Band 1 verdeckt wird.

Fig. 5 zeigt das Band 1 , wie es von den einzelnen Rollen 4 der Rollenbänke 5 gleichmäßig abgestützt wird.

Eine Abwicklung mit zwei Rollenbänken 5 der Umlenkung nach Fig. 2 wird in Fig. 6 gezeigt. In Laufrichtung 13 des Bandes 1 erfolgt der Kontakt mit den Rollen 4 von Rollenbank 5 von der ersten Rollenbank 5 zur nächsten Rollenbank 5 versetzt um die Breite einer Rolle 4.

Es ist jedoch auch möglich, wie in Fig. 7 dargestellt, die Breite 11 der Einzelrollen einer Rollenbank 5 gegenüber der Breite 12 der Einzelrollen 4 der benachbarten Rollenbank 5 unterschiedlich auszuführen.

Durch die Anordnung von Rollen mit geringfügig veränderten Durchmessern erfolgt ebenso eine versetzt angeordnete Berührung zwischen Band und Rollen.

Durch die beschriebenen Maßnahmen werden die bei den bekannten Vorrichtungen auftretenden Abdrücke und Planheitsfehler bei insbesondere dünnem Warmband vermieden.

## Patentansprüche

1. Vorrichtung zum Umlenken und Umorientieren der Laufrichtung von Bändern, insbesondere von dünnen Warmband, wobei das Band (1) über zumindest eine Umlenkrolle (2) um einen beliebigen Winkel umlenkbar ist, mittels auf dem Umfang der Umlenkrolle angeordneten Rollenbänken (5), wobei das Band von den Einzelrollen aufeinanderfolgender Rollenbänke (5) an unterschiedlichen Punkten gestützt wird, wobei die in Bandumlenkrichtung aufeinander folgende Rollenbänke (5) zueinander so versetzt angeordnet sind, dass die Berührungsflächen ihrer Rollen (4 bzw. R1 bis R6) mit dem Band (1) von Rollenbank zu Rollenbank um eine Rollenbreite verschoben sind,
**dadurch gekennzeichnet,**
**dass** die Breite (7) der Einzelrollen (4 bzw. R1 bis R6) von Rollenbank (5) zu Rollenbank verschieden ist.

2. Vorrichtung nach Anspruch 1,
**dadurch gekennzeichnet,**
**dass** die Breite der Einzelrollen (4 bzw. R1 bis R6) unterschiedlich ist.

3. Vorrichtung nach Anspruch 1 oder 2,
**dadurch gekennzeichnet,**
**dass** die Durchmesser der Einzelrollen (4 bzw. R1 bis R6) einer Rollenbank (5) unterschiedlich sind.

## Claims

1. Device for deflecting and reorienting the running direction of strips, particularly of thin hot strip, wherein the strip (1) is deflectable by way of at least one deflecting roller (2) through a desired angle, by means of roller banks (5) arranged on the circumference of the deflecting roller, wherein the strip is supported by the individual rollers of successive roller banks (5) at different points, wherein the roller banks (5) following one another in strip deflecting direction are arranged to be so offset relative to one another that the contact surfaces of the rollers (4 or R1 to R6) thereof with the strip (1) are displaced from roller bank to roller bank by one roller width, **characterised in that** the width (7) of the individual rollers (4 or R1 to R6) from roller bank (5) to roller bank is different.

2. Device according to claim 1, **characterised in that** the width of the individual rollers (4 or R1 to R6) is different.

3. Device according to claim 1 or 2, **characterised in that** the diameters of the individual rollers (4 or R1 to R6) of a roller bank (5) are different.

## Revendications

1. Procédé pour dévier et réorienter le sens d'avancement de bandes, en particulier de bande mince laminée à chaud, la bande (1) pouvant être déviée via au moins un rouleau de déviation (2) d'un angle quelconque, au moyen de bancs de rouleaux (5) disposés à la périphérie des rouleaux de déviation, la bande étant supportée en différents points par les rouleaux individuels de bancs de rouleaux (5) successifs, les bancs de rouleaux (5) successifs dans le sens de déviation de la bande étant disposés de manière décalée les uns par rapport aux autres de telle manière que les surfaces de contact de leurs rouleaux (4 ou R1 à R6) avec la bande (1) sont déplacées d'un banc de rouleaux à l'autre d'une largeur de rouleau, **caractérisé en ce que** la largeur (7) des rouleaux individuels (4 ou R1 à R6) est différente d'un banc de rouleaux (5) à l'autre.

2. Dispositif selon la revendication 1, **caractérisé en ce que** la largeur des rouleaux individuels (4 ou R1 à R6) est différente.

3. Dispositif selon la revendication 1 ou 2, **caractérisé en ce que** le diamètre des rouleaux individuels (4 ou R1 à R6) d'un banc de rouleaux (5) est différent.
